# FASCICULE DE BREVET EUROPEEN

(11) **EP 1 952 205 B1**
(45) Date de publication et mention de la délivrance du brevet: **16.07.2014**
(21) Numéro de dépôt: 06820959.2
(22) Date de dépôt: 20.11.2006
(51) Int. Cl.: G04B 19/247

(54) **PIECE D'HORLOGERIE MUNIE D'UN AFFICHAGE DES QUANTIEMES**
MIT DATUM-ZIFFERNBLATT AUSGESTATTETE UHR
TIME PIECE PROVIDED WITH A DATE DIAL

(30) Priorité: 21.11.2005 FR 0511830
(43) Date de publication de la demande: 06.08.2008
(73) Titulaire: Boileau, Sylvain, 74140 Excenevex (FR)
(72) Inventeur: Boileau, Sylvain, 74140 Excenevex (FR)
(74) Mandataire: Moinas & Savoye SA
(86) Numéro de dépôt international: PCT/IB2006/003327
(87) Numéro de publication internationale: WO 2007/057776

(56) Documents cités:
- EP-A- 1 070 996
- EP-A- 1 369 753
- EP-A- 1 426 836
- CH-A5- 690 869
- DE-C1- 4 127 825
- FR-A- 1 497 981

## Description

*La présente invention se rapporte à une pièce d'horlogerie munie d'un affichage des quantièmes comprenant un disque des quantièmes muni de 31 dents en prise avec un sautoir de positionnement et avec un mobile en liaison cinématique avec un mobile de minuterie de la pièce d'horlogerie pour entraîner ce disque pas à pas une fois par 24 heures.

Il a déjà été proposé de nombreuses solutions pour s'affranchir de la servitude des affichages classiques des quantièmes pour pièces d'horlogerie, dans lesquels la taille des chiffres est limitée à 1/31^{e} de la circonférence du disque des quantièmes ce qui, pour une montre-bracelet, devient souvent trop petit pour être aisément lisible à l'oeil nu.

C'est la raison pour laquelle on a déjà proposé d'afficher séparément les chiffres des unités et ceux des dizaines dans le but de ne plus être tributaire de la division du disque des quantièmes en 31 quantièmes. Ce problème est encore rendu plus aigu lorsque le guichet des quantièmes est sur l'axe 6 heures 12 heures du cadran, obligeant de mettre les chiffres des nombres de deux chiffres côte à côte, ce qui réduit encore leur taille à 1/53^{e} de la circonférence.

Parmi les nombreuses solutions proposées, on peut citer le EP 1 426 836, le EP 1 070 996, le EP 1 369 753 et le EP 0 529 191. Tous ces mécanismes comportent deux disques mobiles, l'un portant les chiffres des unités, l'autre ceux des dizaines, conduisant à des mécanismes relativement complexes.

Le but de la présente invention, est de permettre l'affichage séparé des unités et des dizaines de quantièmes par un mécanisme simplifié.

A cet effet, cette invention se rapporte à une pièce d'horlogerie munie d'un affichage des quantièmes comprenant un disque des quantièmes muni de 31 dents en prise avec un sautoir de positionnement et avec un mobile en liaison cinématique avec un mobile de minuterie de la pièce d'horlogerie pour entraîner ce disque pas à pas une fois par 24 heures, selon la revendication 1.

Le dessin annexé illustre, schématiquement et à titre d'exemple, une forme d'exécution de la pièce d'horlogerie munie d'un affichage des quantièmes objet de la présente invention.
La figure 1 est une vue en perspective éclatée du dispositif d'affichage des quantièmes de la pièce d'horlogerie;
la figure 2 est une vue en plan de face avec partie arrachée de la pièce d'horlogerie;
la figure 3 est une vue semblable à la figure 2 dans une autre position du dispositif d'affichage;
la figure 4 est une vue semblable à la figure 2 dans une autre position du dispositif d'affichage;
la figure 5 est une vue semblable à la figure 2 dans une autre position du dispositif d'affichage.

La figure 1 montre le rouage de minuterie d'une pièce d'horlogerie 1 qui comporte une roue à canon 2 engrenant avec un renvoi 3 lui-même engrenant avec une roue de quantièmes 4 munie d'un doigt d'entraînement 4a d'un disque de quantièmes 5, muni d'une denture de 31 dents. Le rapport d'engrenage est choisi pour que la roue de quantièmes 4 fasse un tour par 24 heures afin que son doigt 4a entraîne le disque de quantièmes d'un pas par 24 heures. Un sautoir 6 sert à positionner le disque de quantièmes 5 entre deux entraînements du doigt 4a.

Un disque des dizaines 7 est fixé au disque de quantièmes 5 par l'intermédiaire d'une entretoise 8. Cette entretoise 8 est fixée par des vis 8a au disque de quantièmes 5 et le disque des dizaines 7 est fixé à l'entretoise 8 par des vis 7a. Le disque des dizaines 7 porte les chiffres 1 et 2 des dizaines 10 et 20. L'espace angulaire séparant ces chiffres des dizaines 10 et 20 l'un de l'autre correspond à dix pas angulaires du disque des quantièmes 5. Un index 7c, visible sur les figures 2 à 5, est encore disposé sur le disque des dizaines 7 à une distance angulaire de dix pas du disque des quantièmes 5 avec le chiffre 1 de la dizaine 10. Cet index 7c est adjacent à une fenêtre 7d située entre l'index 7c et le chiffre 2 de la dizaine 20.

Un support intermédiaire annulaire 9 est fixé à la pièce d'horlogerie 1. Il présente une ouverture centrale 9a pour recevoir le disque des dizaines et porte une plaque en arc de cercle 9b à l'extrémité gauche de laquelle deux chiffres 3 de la dizaine 30 sont inscrits. Ce support intermédiaire annulaire 9 porte encore un pivot 9c destiné au pivotement d'un cache mobile 10 muni d'un ressort de rappel 10a qui maintient normalement ce cache 10 dans la position illustrée par la figure 3. Une goupille 7b portée par le disque des dizaines 7 sert à déplacer le cache 10 dans la position illustrée par la figure 2 dans le but que l'on expliquera par la suite.

Le cadran 11 de la pièce d'horlogerie, qui est fixé sur le support intermédiaire annulaire 9, comporte une fenêtre en arc de cercle 11a centrée sur le centre du cadran, laissant apparaître un secteur annulaire du disque des dizaines et, à travers la fenêtre 7d de celui-ci, la plaque en arc de cercle 9b portant les deux chiffres 3 de la dizaine 30. Le long du bord interne de cette ouverture en arc de cercle 11a sont inscrits les chiffres des unités de 0 à 9, avec un espacement correspondant à 1/31^{e} de la circonférence sur laquelle ils se trouvent répartis.

La figure 2 montre le dispositif d'affichage lorsqu'il indique le 1 du mois. L'index 7c se situe en face du chiffre 1 des unités. Il se déplace ensuite d'un pas en regard du chiffre 2 et ainsi de suite jusqu'au chiffre 9 qui se situe à l'extrémité droite de la fenêtre 11a. Lors du passage du 9 au 10 du mois, l'index 7c sort de la fenêtre 11a et simultanément, le chiffre 1 de la dizaine 10 apparaît en face du 0 des unités. Ce chiffre 1 progresse ensuite pas à pas toutes les 24 heures en face d'un autre chiffre des unités. La figure 3 le montre en face du chiffre 2 des unités, indiquant donc le quantième 12. La même chose se produit ensuite avec le chiffre de la dizaine 2.

Les figures 4 et 5 illustrent respectivement l'indication du 30 et du 31. Lorsque le chiffre 2 de la dizaine 20 sort de la fenêtre (figure 4), la fenêtre 7d du disque des dizaines 7 apparaît à l'autre extrémité de la fenêtre 11a en arc de cercle, découvrant le premier chiffre 3 de la dizaine 30 porté par la plaque 9b solidaire du support annulaire 9 et qui se situe en face du chiffre 0 des unités. Lors du déplacement suivant du disque des dizaines 7 (figure 5), la fenêtre 7d se déplace en face du second des chiffres 3 de la dizaine 30 porté par la plaque annulaire 9b en face du chiffre 1 des unités. Simultanément, l'index 7c est amené en face du chiffre 0 des unités. Toutefois, lors de ce déplacement, la goupille 7b du disque des dizaines soulève le cache 10 qui vient s'interposer entre l'index 7c et la fenêtre en arc de cercle 11a, en sorte que cet index 7c n'est pas visible.

## Revendications

1. Pièce d'horlogerie munie d'un affichage des quantièmes comprenant un disque des quantièmes (5) muni de 31 dents en prise avec un sautoir de positionnement (6) et avec un mobile (4) en liaison cinématique avec un mobile de minuterie (2) de la pièce d'horlogerie pour entraîner ce disque pas à pas une fois par 24 heures, **caractérisée en ce que** le cadran (11) de la pièce d'horlogerie porte les chiffres des unités de quantièmes répartis sur un secteur circulaire avec des espacements correspondant à un pas du disque des quantièmes et est traversé d'une fenêtre (11a) en arc de cercle s'étendant sur toute la longueur angulaire dudit secteur circulaire et à travers laquelle apparaît un organe indicateur (7) solidaire du disque des quantièmes (5) et portant, dans le sens de rotation de ce dernier, un index (7c) des unités, les chiffres 1 et 2 des dizaines 10 et 20 et une fenêtre (7d) pour permettre de voir successivement deux fois un chiffre 3 de la dizaine 30, un cache mobile (10) associé à un ressort de rappel (10a) étant disposé entre le cadran (11) de la pièce d'horlogerie et l'organe indicateur (7) muni d'un élément (7b) pour entraîner le cache mobile (10) à l'encontre de son ressort de rappel (10a) pour le positionner devant ledit index (7c) lorsque celui-ci se trouve en face du chiffre 0 des unités.

2. Pièce d'horlogerie selon la revendication 1 dans laquelle, les chiffres 3 de la dizaine 30 sont portés par un élément (9b) disposé entre le disque des quantièmes et l'organe indicateur (7) portant l'index (7c) des unités et les chiffres 1 et 2 des dizaines 10 et 20.

3. Pièce d'horlogerie selon la revendication 2, dans laquelle l'élément (9b) portant les chiffres 3 de la dizaine 30 est solidaire d'un support (9) rapporté sur la pièce d'horlogerie (1) sur lequel le cadran (11) est fixé.

## Patentansprüche

1. Uhr mit einer Datumsanzeige, die über eine Datumsscheibe (5) verfügt, die mit 31 Zähnen ausgestattet ist, die in Eingriff mit einer Positionsraste (6) sind, und mit einem Rad (4), das in kinematischer Verbindung mit einem Minutenrad (2) der Uhr ist, um diese Scheibe Schritt für Schritt einmal in 24 Stunden anzutreiben, **dadurch gekennzeichnet, dass** das Ziffernblatt (11) der Uhr die Datumsziffern trägt, die über einen Kreisabschnitt mit Abständen verteilt sind, die einem Schritt der Datumsscheibe entsprechen, und das durch ein kreisbogenförmiges Fenster (11a) durchbrochen ist, das sich über den gesamten Winkelabschnitt des Kreisabschnittes erstreckt, und durch das ein Anzeigeorgan (7) erscheint, das fest mit der Datumsscheibe (5) verbunden ist und in der Drehrichtung der letzteren einen Einereinheitenzeiger (7c), die Ziffern 1 und 2 der Zehnerblöcke 10 und 20 und ein Fenster (7d) trägt, um aufeinanderfolgend zweimal eine Ziffer 3 für den Zehnerblock 30 sichtbar werden zu lassen, wobei eine bewegliche Abdeckung (10), die mit einer Rückzugfeder (10a) gekoppelt ist, zwischen dem Ziffernblatt (11) der Uhr und dem mit einem Element (7d) versehenen Anzeigeorgan (7) angeordnet ist, um die bewegliche Abdeckung (10) gegen die Rückzugfeder (10a) anzutreiben, um es vor den Zeiger (7c) zu positionieren, während sich dieser gegenüber der Ziffer 0 des Einerblockes befindet.

2. Uhr nach Anspruch 1, bei der die Ziffern 3 des Zehnerblockes 30 durch ein Element (9b) getragen sind, das zwischen der Datumsanzeige und der die Anzeige (7c) des Einerblockes sowie die Ziffern 1 und 2 der Zehnerblöcke 10 und 20 tragenden Anzeige (7c) angeordnet ist.

3. Uhr nach Anspruch 2, bei der das die Ziffern 3 des Zehnerblockes 30 tragende Element (9b) mit einem Träger (9) verbunden ist, der an der Uhr angebracht ist, an der das Ziffernblatt fixiert ist.

## Claims

1. A timepiece provided with a date display comprising a date disk (5) having 31 teeth engaging with a positioning jumper (6) and with a wheel assembly (4) in kinematic connection with a motion-work wheel assembly (2) of the timepiece to drive this disk one step every twenty-four hours, said timepiece being **characterized in that** the dial (11) of the timepiece carries the digits of the units of dates distributed around a circular sector with spacing corresponding to one step of the date disk and is interrupted by an arcuate window (11a) extending all the way around the angular length of said circular sector and through which there appears a pointer member (7) joined to the date disk (5) and carrying, in the direction of rotation of the latter, a units pointer (7c), the digits 1 and 2 for the tens and twenties and a window (7d) for showing twice in succession a digit 3 for the thirties, a movable mask (10) with a return spring (10a) being provided between the timepiece dial (11) and the pointer member (7) which is provided with an element (7b) for driving the movable mask (10) against the action of its return spring (10a) in order to position it in front of said pointer (7c) when the latter is over the 0 digit of the units.

2. The timepiece as claimed in claim 1, in which the digits 3 for the thirties are carried by an element (9b) located between the date disk and the pointer member (7) carrying the pointer (7c) of the units and the digits 1 and 2 of the tens and twenties.

3. The timepiece as claimed in claim 2, in which the element (9b) carrying the digits 3 for the thirties is joined to a support (9) fitted to the timepiece (1) to which the dial (11) is fixed.
